# EUROPÄISCHE PATENTSCHRIFT

(11) **EP 1 261 751 B1**
(45) Veröffentlichungstag und Bekanntmachung des Hinweises auf die Patenterteilung: **02.01.2004**
(21) Anmeldenummer: 01929356.2
(22) Anmeldetag: 24.02.2001
(51) Int. Cl.: C23C 2/02, C23C 2/40

(54) **VERFAHREN UND ANLAGE ZUM FEUERBESCHICHTEN VON METALLISCHEN BÄNDERN**
METHOD AND INSTALLATION FOR HOT DIP COATING METAL STRIPS
PROCEDE ET INSTALLATION DE REVETEMENT PAR TREMPE DE BANDES METALLIQUES

(30) Priorität: 01.03.2000 DE 10009823
(43) Veröffentlichungstag der Anmeldung: 04.12.2002
(73) Patentinhaber: SMS Demag Aktiengesellschaft, 40237 Düsseldorf (DE)
(72) Erfinder: BRISBERGER, Rolf, 47661 Issum (DE); DE KOCK, Peter, 46117 Oberhausen (DE)
(74) Vertreter: Valentin, Ekkehard
(86) Internationale Anmeldenummer: PCT/EP2001/002104
(87) Internationale Veröffentlichungsnummer: WO 2001/064970

(56) Entgegenhaltungen:
- EP-A- 0 506 000
- EP-A- 0 613 736
- EP-A- 0 863 222
- GB-A- 954 367
- GB-A- 1 004 704
- US-A- 4 143 184
- US-A- 4 408 561
- PATENT ABSTRACTS OF JAPAN vol. 006, no. 139 (C-116), 28. Juli 1982 (1982-07-28) & JP 57 063673 A (NIPPON STEEL CORP), 17. April 1982 (1982-04-17)
- PATENT ABSTRACTS OF JAPAN vol. 004, no. 030 (C-002), 15. März 1980 (1980-03-15) & JP 55 006436 A (HITACHI LTD), 17. Januar 1980 (1980-01-17)
- PATENT ABSTRACTS OF JAPAN vol. 1995, no. 08, 29. September 1995 (1995-09-29) & JP 07 113155 A (MITSUBISHI HEAVY IND LTD), 2. Mai 1995 (1995-05-02)

## Beschreibung

Die Erfindung betrifft ein Verfahren und eine Anlage zum Feuerbeschichten von metallischen Bändern, bei dem das Metallband in einer Abwickelstation mit sich anschließender Schweißmaschine zunächst in ein Endlosband überführt und das Endlosband dann einem nachgeschalteten Veredelungsprozess unterworfen wird, der eine Haupt- sowie eine Nachbeize und in einem letzten Behandlungsschritt im Feuerbeschichtungsteil das Hindurchführen des Endlosbandes durch ein Schmelzbad vorsieht.

Zum Feuerbeschichten von Warmband, aber auch von walzhartem und/oder vorgeglühtem Kaltband, ist es bekannt, das Bandcoil mittels einer bspw. eine Doppel- oder Wendehaspel mit sich anschließender Schweißmaschine umfassenden Abwickelstation durch Verschweißen des jeweiligen Coilendes mit dem Anfang eines Folgecoils in ein Endlosband zu überführen bzw. ein solches Endlosband bereitzustellen. Der Abwickelstation schließt sich ein den nachfolgenden kontinuierlichen Behandlungsprozess sicherstellender, in vertikaler oder horizontaler Bauweise ausgeführter Schlingenspeicher an. In diesem wird somit verzundertes Band bevorratet, wobei ein nicht unerheblicher Anteil an Staub anfällt. Der Speicher muss daher gekapselt werden. Nach dem Schlingenspeicher wird das Band in einem ersten Verfahrensschritt durch eine Streckbiegerichtmaschine gezogen, um die gewünschte Planlage des Bandes zu erreichen. Bei diesem Prozess erfolgen zwangsläufig ein Ausbrechen und teilweises Abplatzen der Zunderschicht. Dies erfordert es, dass die abfallenden Zunderpartikel gesondert abgesaugt und gefiltert werden müssen. Hinzu kommt weiterhin, dass die Rollenlager der Streckbiegerichtmaschine gegen den Anfall der feinsten Zunderpartikel aufwendig geschützt werden müssen, wozu die Streckbiegerichtmaschine insgesamt selbst gekapselt wird.

Das aus der Streckbiegerichtmaschine auslaufende Band wird bei der bekannten Anlage in eine Beizstation eingeführt, wo die Zunderschicht sowie Reaktionsprodukte von der Bandoberfläche entfernt werden. In einem weiteren Verfahrensschritt durchläuft das Band anschließend eine Spülstation, um darin die Bandoberfläche von Rückständen der Beize und Beizprodukten freizuspülen, bevor es in eine Trockenstation eingeführt und darin getrocknet wird. Dieser Hauptbeize mit Spüle kann sich vor dem Trockner noch eine Nachbeize mit folgender Spüle anschließen. Aus dem Trockner wird das Band schließlich in einem weiteren Verfahrensschritt in einen Ofen eingeführt und darin unter Schutzgasatmosphäre auf Beschichtungstemperatur eingestellt, bevor es in einem letzten Verfahrensschritt durch ein Schmelzbad hindurchgeführt und dabei die Oberfläche des Bandes mit einem metallischen Überzug versehen wird.

Durch die EP-A 1 0863 222 sind ausgehend von einem warmgewalzten Band ein Verfahren und eine Anlage zum Herstellen eines kaltgewalzten, verzinkten Metallbandes bekanntgeworden, bei dem das Vorband zunächst gebeizt, dann kaltgewalzt und danach verzinkt wird. Das erfolgt kontinuierlich hintereinander, wozu der Kaltwalzprozess mit dem Beiz- und Verzinkungsprozess gekopppelt wird.

Aus der GB-A 1 004 704 ist es bekannt, ein Metallband in einem kontinuierlichen Durchlauf mit Umlenkung über Rollen in einen vertikalen Behandlungsteil zu führen. Dort wird mit Schlingen im Metallband bildenden Tauchrollen die Speicherkapazität erhöht.

Nach der EP-A 0 506 000 durchläuft ein Metallband horizontal und kontinuierlich zunächst eine Vorbeize und danach eine Hauptbeize.

Bei einer aus der JP-A 55 006 436 bekannten Anlage wird ein Metallband mit verschiedenen Umlenkungen kontinuierlich durch die Anlagenteile hindurchgeführt.

Der Erfindung liegt die Aufgabe zugrunde, ein Verfahren und eine Anlage der eingangs genannten Art zu schaffen, die mit verringertem Aufwand einen variableren Beschichtungsprozess ermöglicht.

Diese Aufgabe wird mit einem Verfahren erfindungsgemäß mit den im kennzeichnenden Teil des unabhängigen Anspruchs 1 und für eine Anlage mit den im kennzeichnenden Teil des unabhängigen Anspruchs 2 angegebenen Merkmalen gelöst.

Es lassen sich mehrere Vorteile gleichzeitig erreichen. So wird erreicht, dass in den nachfolgenden Anlagenkomponenten, wobei sich der Beize vorteilhaft eine Spülstation und eine Trockenstation anschließen, ein zunderfreies Metallband vorliegt, was eine Kapselung des Einlaufspeichers und der Streckbiegerichtmaschine entbehrlich macht. Die Streckbiegerichtmaschine kann einfach ausgeführt werden, weil eine aufwendige Zunderabsaugung entfallen kann. Durch die Entkopplung der Hauptbeize vom Feuerbeschichtungsprozess zieht ein kurzer Stillstand in der Beize nicht mehr wie bei dem bekannten Verfahren einen Stillstand der Feuerbeschichtung nach sich, der die Produktion von Schrott bedeuten würde. Umgekehrt würde ein kurzer Stillstand der Feuerbeschichtung nicht zu einer Überbeizung des Bandes in der Hauptbeize führen, weil der dieser nachgeschaltete Schlingenspeicher eine ausreichende Aufnahmekapazität besitzt. Außerdem wird der sich dem Beizprozess anschließende Speicher zunderfrei gehalten.

Für den kombinierten Betrieb mit Warmband und Kaltband in den Zuständen walzhart oder vorgeglüht ergibt sich der Vorteil, dass beim Umstellen auf den Betrieb mit Kaltband keine vorherige Reinigung des Speichers, aller Rollen und der Streckbiegerichtmaschine erforderlich ist. Die Rüstzeiten werden damit minimiert und die Qualität des Bandes wird verbessert.

Weitere Vorteile und Merkmale der Erfindung ergeben sich aus den Ansprüchen und der nachfolgenden Beschreibung eines in der Zeichnung dargestellten Ausführungsbeispiels der Erfindung.

Die einzige Figur zeigt ein Anlagen-Schema zur Schmelztauchveredelung eines Metallbandes durch Feuerbeschichtung. Die Anlage besteht aus einem Einlaufteil I und einem Feuerbeschichtungsteil II, wobei diese beiden Teile voneinander entkoppelt sind, so daß der Einlaufteil I diskontinuierlich und der Feuerbeschichtungsteil II im kontinuierlichen Betrieb arbeitet. Der Einlaufteil I umfaßt eine Hauptbeize 1, eine Spüle 2 und einen Trockner 3. Der Feuerbeschichtungsteil II weist in der nachstehenden Reihenfolge einen Streckrichter bzw. eine Streckbiegerichtmaschine 4, eine Nachbeize 5, eine Spüle 6, einen Trockner 7, in horizontaler oder vertikaler Bauweise einen unter Schutzgasatmosphäre eingestellten Ofen 8 und zur Feuerbeschichtung abschließend ein Schmelzbad 9 auf.

Dem Einlaufteil I ist eine Abwickelstation 10 (Doppel- oder Wendehaspel) mit sich anschließender Schweißmaschine 11 und eine Schlingengrube 12 vorgeschaltet. Zwischen dem Einlaufteil I, und zwar im Anschluß an den dortigen Trockner 3, und dem Feuerbeschichtungsteil II ist ein im Ausführungsbeispiel horizontaler Band- bzw. Einlaufspeicher 13 angeordnet.

Ein zu behandelndes Metallband 14 gelangt in Form eines Bandcoils 15 in die Abwickelstation 10 der dargestellten Anlage und durchläuft diese in Richtung des ausgangsseitigen Pfeils. In der Schweißmaschine 11 wird das Bandende eines ersten Coils mit dem Bandanfang eines folgenden Coils verschweißt, so daß das Metallband 14 als Endlosband durch die Anlagenteile geführt wird. Unter Zwischenschaltung der eine gewisse Speicherkapazität bietenden Schlingengrube 12 gelangt das Metallband 14 aus der Schweißmaschine 11 direkt in die Hauptbeize 1 und die sich anschließenden Anlagenteile 2 bzw. 3 des Einlaufteils I, so daß in dem die Hauptspeicherkapazität bereitstellenden Einlaufspeicher 13 sowie auch die folgenden Anlagenteile des Feuerbeschichtungsteils II ein stets zunderfreies Band einläuft. Da weder im Einlaufspeicher 13 noch der sich diesem anschließenden Streckbiegerichtmaschine 4 Zunder anfallen kann, ist es nicht mehr erforderlich, diese Anlagenteile einzukapseln und mit zusätzlichen Absaug- und Filtereinrichtungen auszurüsten. Schließlich machen die entkoppelten Anlagenteile I und II einen verfahrensbedingt notwendigen kurzen Stillstand unschädlich, gleich ob dieser im Einlaufteil I bzw. im Feuerbeschichtungsteil II auftritt.

## Patentansprüche

1. Anlage zum Feuerbeschichten von metallischen Bändern (14), bei der das Metallband in einer Abwickelstation (10) mit sich anschließender Schweißmaschine (11) zunächst in ein Endlosband überführt und das Endlosband dann einem nachgeschaltetem Veredelungsprozess unterworfen wird, der eine Haupt- sowie eine Nachbeize (1, 5) und in einem letzten Behandlungsschritt im Feuerbeschichtungsteil (II) das Hindurchführen des Endlosbandes durch ein Schmelzbad (9) vorsieht,
**dadurch gekennzeichnet,**
**dass** die Hauptbeize (1) im Einlaufteil (I) und von dem Feuerbeschichtungsteil (II) durch Einlaufspeicher (12; 13) entkoppelt angeordnet ist, wobei zum diskontinuierlichen Betrieb im Einlaufteil (I) ein erster Einlaufspeicher (12) zwischen der Schweißmaschine (11) und der sich dieser unmittelbar anschließenden Hauptbeize (1) und zum kontinuierlichen Betrieb im Feuerbeschichtungsteil (II) ein zweiter Bandspeicher (13) vor dem Feuerbeschichtungsteil (II) hinter der Hauptbeize (1) angeordnet ist.

2. Verfahren zum Feuerbeschichten von metallischen Bändern (14), bei dem das Metallband (14) in eine Abwickelstation (10) mit sich anschließender Schweißmaschine (11) zunächst in ein Endlosband überführt und das Endlosband dann einem nachgeschalteten Veredelungsprozess unterworfen wird, der eine Haupt- sowie eine Nachbeize (1 bzw. 5) und in einem letzten Behandlungsschritt im Feuerbeschichtungsteil (II) das Hindurchführen des Endlosbandes durch ein Schmelzbad (9) vorsieht, insbesondere zur Anwendung in einer Anlage nach Anspruch 1,
**dadurch gekennzeichnet,**
**dass** das Endlosband in einem ersten Behandlungsschritt im diskontinuierlichen Betrieb in eine Beize und im kontinuierlichen Betrieb in ein sich der Beize (1) anschließendes Feuerbeschichtungsteil (II) transportiert wird.

3. Verfahren nach Anspruch 2,
**dadurch gekennzeichnet,**
**dass** das die Trockenstation verlassende Endlosband in der angegebenen Reihenfolge vor dem Eintritt in das Schmelzbad (9) einen Bandspeicher (13), einen Streckrichter (4), eine Nachbeize (5), eine Spüle (6), einen Trockner (7) und einen auf Feuerbeschichtungstemperatur eingestellten Ofen (8) durchläuft.

## Claims

1. Plant for hot dip-coating of metal strips (14), in which the metal strip is initially converted into an endless strip in an unreeling station (10) with an adjoining welding machine (11) and the endless strip is then subjected to a downstream refining process which provides a main pickling stage (1) as well as a subsequent pickling stage (5) and, in a final treatment step in the hot dip-coating part (II), the passage of the endless strip through a melt bath (9), **characterised in that** the main pickling stage (1) is arranged in the inlet part (I) and decoupled from the hot dip-coating part (II) by inlet stores (12; 13), wherein for discontinuous operation in the inlet part (I) a first inlet store (12) is arranged between the welding machine (11) and the main pickling stage (1) directly adjoining this and for continuous operation in the hot dip-coating part (II) a second strip store (13) is arranged in front of the hot dip-coating part (II) behind the main pickling stage (1).

2. Method for hot dip-coating of metallic strips (14), in which the metal strip (14) is initially converted into an endless strip in an unreeling station (10) with adjoining welding machine (11) and the endless strip is then subjected to a downstream refining process, which provides a main pickling stage (1) as well as a subsequent pickling stage (5) and, in a last treatment step in the hot dip-coating part (II), the passage of the endless strip through a melt bath (9), particularly for use in a plant according to claim 1, **characterised in that** the endless strip in a first treatment step in discontinuous operation is transported in a pickling stage and in continuous operation is transported in a hot dip-coating part (II) adjoining the pickling stage (1).

3. Method according to claim 2, **characterised in that** the endless strip leaving the drying station and before entry into the melt bath (9) runs through - in the indicated sequence - a strip store (13), a levelling means (4), a subsequent pickling stage (5), a washing means (6), a drier (7) and an oven (8) adjusted to hot dip-coating temperature.

## Revendications

1. Installation pour le revêtement par trempe de bandes métalliques (14), dans laquelle la bande métallique est d'abord transformée en une bande sans fin dans un poste de déroulement (10) avec une soudeuse (11) consécutive puis la bande sans fin est soumise à un processus de post-parachèvement consécutif, qui prévoit un décapage principal ainsi qu'un post-décapage (1,5) et, dans une dernière étape de traitement dans la partie de revêtement par trempe (II) le passage dans la bande sans fin dans un bain de masse fondue (9), **caractérisée en ce que** le décapage principal (1) est agencé dans l'entrée (I) et en étant découplé de la partie de revêtement par trempe (II) par des accumulateurs d'entrée (12, 13), un premier accumulateur d'entrée (12) étant disposé, pour le fonctionnement discontinu dans l'entrée (I), entre la soudeuse (11) et le décapage principal (1) immédiatement consécutif et, pour le fonctionnement continu dans la partie de revêtement par trempe (II), un deuxième accumulateur de bande (13) étant prévu en amont de la partie de revêtement par trempe (II), en aval du décapage principal (1).

2. Procédé pour le revêtement par trempe de bandes métalliques (14), dans laquelle la bande métallique (14) est d'abord transformée en une bande sans fin dans un poste de déroulement (10) avec une soudeuse (11) consécutive puis la bande sans fin est soumise à un processus de post-parachèvement consécutif, qui prévoit un décapage principal ainsi qu'un post-décapage (1 respectivement 5) et, dans une dernière étape de traitement dans la partie de revêtement par trempe (II) le passage dans la bande sans fin dans un bain de masse fondue (9), en particulier pour l'utilisation dans une installation selon la revendication 1, **caractérisé en ce que** la bande sans fin est transportée dans une première étape de traitement en fonctionnement discontinu dans un bain de décapage et en fonctionnement continu dans la partie de revêtement par trempe (II) consécutive au décapage (1).

3. Procédé selon la revendication 2, **caractérisée en ce que** la bande sans fin quittant le poste de séchage passe, dans l'ordre indiqué, avant l'entrée dans le bain de masse fondue (9) dans un accumulateur de bande (13), un redresseur (4), un bain de post-décapage (5), un rinçage (6), un sécheur (7) et un four (8) réglé à la température de revêtement par trempe.
